# EUROPÄISCHE PATENTSCHRIFT

(11) **EP 0 109 523 B1**
(45) Veröffentlichungstag und Bekanntmachung des Hinweises auf die Patenterteilung: **31.07.1985**
(21) Anmeldenummer: 83110020.1
(22) Anmeldetag: 06.10.1983
(51) Int. Cl.: F23R 3/34, F23R 3/42, F23R 3/28

(54) **Gasturbinenbrennkammer**
Gas turbine combustion chamber
Chambre de combustion pour turbine à gaz

(30) Priorität: 19.10.1982 DE 3238684
(43) Veröffentlichungstag der Anmeldung: 30.05.1984
(73) Patentinhaber: KRAFTWERK UNION AKTIENGESELLSCHAFT, D-4330 Mülheim (Ruhr) (DE)
(72) Erfinder: Maghon, Helmut, D-4330 Mülheim/Ruhr (DE); Krockow, Wolfram, D-4000 Düsseldorf 31 (DE)
(74) Vertreter: Mehl, Ernst, Dipl.-Ing.

## Beschreibung

Die Erfindung betrifft eine Gasturbinenbrennkammer nach dem Oberbegriff des Anspruchs 1.

Eine derartige Gasturbinenbrennkammer ist aus der DE-PS 2417 147 bekannt. Die Primärbrennkammern sind bei dieser bekannten Gasturbinenbrennkammer so bemessen, daß die Verbrennung in ihnen nicht beendet wird. Die Flammen schlagen also aus den Primärbrennkammern in die als Sekundärbrennkammer ausgebildete gemeinsame Kammer hinein, in welcher unter Vermischung der Primärflammen eine gemeinsame Sekundärflamme entsteht. Die Anordnung der einzelnen Primärbrennkammern auf einem kalottenförmigen Abschluß der Sekundärbrennkammer soll durch intensive Vermischung der Primärflammen zu einer möglichst kompakten Sekundärflamme führen, welche auch ohne separate Zündeinrichtungen ein sicheres Zünden beim Zuschalten von Primärbrennkammern gewährleistet. Damit in der Sekundärbrennkammer ein vollständiger Ausbrand stattfinden kann, sind in deren Mantel Löcher vorgesehen, durch welche zusätzliche Verbrennungsluft zu der gemeinsamen Sekundärflamme gelangt.

Die bekannte Gasturbinenbrennkammer hat den Vorteil, daß die Aufteilung des Verbrennungsprozesses auf viele kleine Primärbrennkammern die Verweilzeit der Verbrennungsluft in der Hochtemperaturzone der Flamme verkürzt, was zu einer Verringerung der NO_{X}-Bildung führt. Außerdem können durch das Zu- und Abschalten einzelner Primärbrennkammern auch bei Laständerungen günstige Mischungsverhältnisse von Brennstoff und Verbrennungsluft eingehalten werden.

Der Erfindung liegt die Aufgabe zugrunde, eine Gasturbinenbrennkammer mit einer Vielzahl von Primärbrennkammern zu schaffen, in welcher die NOₓ-Bildung noch weiter verringert werden kann.

Diese Aufgabe wird bei einer gattungsgemäßen Gasturbinenbrennkammer durch die kennzeichnenden Merkmale des Anspruchs 1 gelöst.

Der Erfindung liegt die Erkenntnis zugrunde, daß bei einer Nachverbrennung in dem großen Volumen einer Sekundärbrennkammer durch die zusätzliche Verweilzeit auch eine zusätzliche NOₓ-Bildung stattfindet und daß andererseits bei einer großen Anzahl von Primärbrennkammern mit einem im Hinblick auf eine geringe NOₓ-Bildung engen Arbeitsbereich eine besondere intensive Vermischung der aus den jeweils zugeschalteten Primärbrennkammern austretenden Heißgas-Strahlen mit den aus den jeweils abgeschalteten Primärbrennkammern austretenden Kaltluft-Strahlen erforderlich ist. Dementsprechend wird die gemeinsame Kammer, in welche die Primärbrennkammern einmünden, als reine Mischkammer ausgelegt, für welche so weitgehend wie möglich die Form einer Kugel realisiert wird. Die vollständige Verbrennung findet also bereits in den jeweils zugeschalteten Primärbrennkammern statt, so daß in der Mischkammer eine Nachverbrennung mit zusätzlicher NOₓ-Bildung unterbunden wird. Durch die Kugelform der Mischkammer ist bei radial ausgerichteten Primärbrennkammern eine optimale Vermischung gewährleistet, wobei den auf der der Austrittsöffnung zugewandten Kugelzone angeordneten Primärbrennkammern durch ihre in bezug auf die Haupt-Heißgasströmung rückwärts geneigte Ausrichtung eine besondere Bedeutung zukommt. Ein weiterer Vorteil der Kugelform ist, daß die Oberfläche einer Kugel Platz für die Unterbringung einer sehr großen Anzahl von Primärbrennkammern bietet. Dabei ist es zweckmäßig, wenn sämtliche Primärbrennkammern auf Breitenkreisen der Kugel angeordnet sind. Die Primärbrennkammern benachbarter Breitenkreise können dann versetzt zueinander angeordnet werden, wodurch eine besonders raumsparende Unterbringung gewährleistet ist.

Schließt an die Austrittsöffnung der Mischkammer ein zylindrischer Übergangsabschnitt an, so kann die Verbindung zur Gasturbine als Durchdringung von Kugel und Zylinder konstruktiv besonders einfach ausgeführt werden.

Bei einer weiteren Ausgestaltung der Erfindung ist vorgesehen, daß die Brenner der Primärbrennkammern in Stutzen des äußeren Brennkammermantels eintauchen. Die Montage der Brenner kann dann durch diese Stutzen erfolgen. Ist der Innendurchmesser der Stutzen größer, als der Außendurchmesser der Primärbrennkammern, so kann auch die Montage der gesamten Primärbrennkammer durch die Stutzen hindurch vorgenommen werden.

Es ist auch vorteilhaft, wenn in dem kugelförmigen Brennkammermantel ein zentrales Mannloch vorgesehen ist, welchem eine verschließbare Öffnung der Mischkammer zugeordnet ist. Die Mischkammer ist dann über das Mannloch und die zugeordnete Öffnung begehbar, wodurch insbesondere eine Inspektion der feuerfesten Auskleidung von Primärbrennkammern und Mischkammer erleichtert wird.

Bei einer bevorzugten Ausgestaltung der Erfindung sind die Primärbrennkammern mit Vormischbrennern ausgerüstet. Derartige Vormischbrenner ermöglichen einen besonders schadstoffarmen Betrieb. Andererseits kann der im Vergleich zu Diffusionsbrennern geringe Arbeitsbereich der Vormischbrenner durch die besonderen Voraussetzungen der erfindungsgemäßen Gasturbinenbrennkammer ohne Problem eingehalten werden. Durch am Ende der Vormischbrenner angeordnete Flammenhalter kann eine unerwünschte Rückzündung des Gemisches verhindert und ein flammenstabilisierendes Rezirkulationsgebiet erzeugt werden.

Es ist auch zweckmäßig, wenn jeder Primärbrennkammer eine separate Zündeinrichtung zugeordnet ist und somit beim Zuschalten der Primärbrennkammern eine einwandfreie Zündung gewährleistet ist.

Bei einer weiteren, besonders bevorzugten Ausgestaltung der Erfindung sind in dem hinter der Verbrennungszone und vor der Einmündung in die Mischkammer liegenden Bereich der Primärbrennkammern Öffnungen für den Zutritt von Abschreckluft vorgesehen. Dieser Maßnahme liegt die Erkenntnis zugrunde, daß auch nach einer vollständigen Verbrennung in den Primärbrennkammern in der Mischkammer eine gewisse mit einer NOₓ-Bildung verbundene Nachreaktion auftreten kann. Durch die Zufuhr der Abschreckluft werden derartige Nachreaktionen jedoch noch vor dem Eintritt der Reaktionspartner in die Mischkammer eingefroren. Dieser Effekt kann dadurch noch verstärkt werden, daß die gesamte Mischluft ausschließlich über die Brenner mit abgeschalteter Brennstoffzufuhr und in Form von Abschreckluft über die Öffnungen der Primärbrennkammern in die Mischkammer einleitbar ist. Mit Ausnahme der bei Teillastbetrieb durch die abgeschalteten Primärbrennkammern strömenden Mischluft wird also die gesamte Mischluft als Abschreckluft eingesetzt.

Im Hinblick auf einen schadstoffarmen Verbrennungsprozeß ist es auch günstig, wenn die gesamte Verbrennungsluft ausschließlich. über die Brenner mit zugeschalteter Brennstoffzufuhr zuführbar ist. In den Primärbrennkammern sind dann außer den Öffnungen für den Zutritt von Abschreckluft keine weiteren Öffnungen für die Zufuhr von Verbrennungsluft oder Mischluft vorgesehen.

Ein Ausführungsbeispiel der Erfindung ist in der Zeichnung dargestellt und wird im folgenden näher beschrieben. Es zeigt
Fig. 1 in stark vereinfachter schematischer Darstellung einen Längsschnitt durch eine Gasturbinenbrennkammer mit einer Vielzahl von Primärbrennkammern und einer kugelförmigen Mischkammer,
Fig. 2 di stirnseitige Ansicht einer Gasturbine mit zwei drin Fig. 1 dargestellten Gasturbinenbrennkammern und
Fig. 3 einen Längsschnitt durch eine Primärbrennkammer der in Fig. 1 dargestellten Gasturbinenbrennkammer.

Gemäß Fig. 1 besitzt die Gasturbinenbrennkammer eine Mischkammer 1, welche die Form einer durch die strichpunktierte Linie K angedeuteten Kugel aufweist und an deren Austrittsöffnung 10 sich ein die Verbindung zur Gasturbine herstellender zylindrischer Übergangsabschnitt 11 anschließt. Die Austrittsöffnung 10 der Mischkammer 1 ist also durch eine Durchdringung der Kugel K und des Zylinders des Übergangsabschnittes 11 gebildet, wobei der Durchmesser des Übergangsabschnittes 11 geringer ist als der Durchmesser der Kugel K und wobei die Längsachse des Übergangsabschnittes 11 durch den Mittelpunkt der Kugel K geht. Dementsprechend setzt sich der Mantel der Mischkammer 1 aus einer als Abschluß anzusehenden Halbkugel HK und einer zwischen der Halbkugel HK und der Austrittsöffnung 10 liegenden Kugelzone KZ zusammen.

Auf Breitenkreisen der Kugel K ist eine Vielzahl von in die Mischkammer 1 einmündenden Primärbrennkammern 2 angeordnet, deren Längsachsen sich im Mittelpunkt der Kugel K treffen. In dem dargestellten Ausführungsbeispiel sind auf einem ersten Breitenkreis der Halbkugel HK fünf Primärbrennkammern 2, auf einem zweiten Breitenkreis der Halbkugel HK zehn Primärbrennkammern 2, auf dem Äquator bzw. Großkreis der Kugel K zehn Primärbrennkammern 2 und auf einem Breitenkreis der Kugelzone KZ ebenfalls zehn Primärbrennkammern 2 angeordnet. Die Primärbrennkammern 2 benachbarter Breitenkreise sind dabei jeweils versetzt zueinander angeordnet.

Jede der Primärbrennkammern 2 ist mit einem Vormischbrenner 3 ausgerüstet, wobei jeder dieser Vormischbrenner 3 in einem zugeordneten Stutzen 40 des äußeren Brennkammermantels 4 eintaucht. Dabei sind durch stirnseitige Abschlußdeckel 400 der einzelnen Stutzen 40 jeweils die Brennstoffzuführungen 30 der zugehörigen Vormischbrenner 3 hindurchgeführt. Außerdem sind die Stutzen 40 derart bemessen, daß durch sie die Montage der Primärbrennkammern 2 und der Vormischbrenner 3 vorgenommen werden kann.

Der äußere Brennkammermantel 4 besitzt die Form einer das Mischgehäuse 1 mit Abstand umschließenden Kugel, an welche sich zum Gasturbinenanschluß hin ein kegelstumpfförmiger Übergangsabschnitt 41 und ein kurzer zylindrischer Abschnitt 42 mit Anschlußflansch 43 anschließt. Auf der dem Anschlußflansch 43 gegenüberliegenden Seite des Brennkammermantels 4 ist ein zentrales Mannloch 44 vorgesehen, welchem eine verschließbare Öffnung der Mischkammer 1 zugeordnet ist. Der Deckel 12 dieser verschließbaren Öffnung ist in der Zeichnung als abgeflachter Bereich der Kugel K zu erkennen. Bei abgenommenem Deckel 440 des Mannloches 44 und bei abgenommenem Deckel 12 der Mischkammer 1 ist also die Mischkammer 1 begehbar. Hierdurch wird insbesondere eine Inspektion der feuerfesten Auskleidung der Mischkammer 1 und der einzelnen Primärbrennkammern 2 erleichtert.

Die Zufuhr der durch Pfeile V angedeuteten Verdichterluft erfolgt über den zwischen dem zylindrischen Übergangsabschnitt 11 der Mischkammer 1 und dem zylindrischen Abschnitt 42 des Brennkammermantels 2 gebildeten Ringraum. Die Verdichterluft V gelangt dann in den zwischen der Mischkammer 1 und dem kugelförmigen Bereich des Brennkammermantels 4 liegenden Zwischenraum und teilt sich dort in durch Pfeile B angedeutete Brennerluft und durch Pfeile A angedeutete Abschreckluft auf. Die Brennerluft B gelangt bei den Vormischbrennern 3 mit zugeschalteter Brennstoffzuführung 30 als Verbrennungsluft in die Vormischbrenner 3 und die Primärbrennkammern 2 und bei den Vormischbrennern 3 mit abgeschalteter Brennstoffzuführung 30 durch die Vormischbrenner 3 und die Primärbrennkammern 2 hindurch als Mischluft in die Mischkammer 1. Die Abschreckluft A gelangt über im Endbereich der Primärbrennkammern 2 angeordnete Öffnungen 20 in die Primärbrennkammern 2 und gleich anschließend in die Mischkammer 1. In der Mischkammer 1 erfolgt eine intensive Vermischung der aus den jeweils zugeschalteten Primärbrennkammern 2 austretenden Heißgas-Strahlen mit den aus den jeweils abgeschalteten Primärbrennkammern austretenden Kaltluft-Strahlen. Die auf Turbineneintrittstemperatur abgekühlte Heißgasströmung verläßt dann die Mischkammer 1 durch deren Austrittsöffnung 10 und strömt - wie es durch die Pfeile H angedeutet ist - durch den Übergangsabschnitt 11 zum Innengehäuse der Gasturbine. Bei Vollastbetrieb werden in der Mischkammer 1 nur die Heißgas-Strahlen, welche die als Abschreckluft A zugeführte Mischluft bereits mit sich führen, miteinander vermischt. Bei Teillastbetrieb werden in diese Vermischung dann auch die über die abgeschalteten Primärbrennkammern 2 zugeführten Kaltluft-Strahlen einbezogen. Die Vermischung wird dabei durch die Kugelform der Mischkammer 1 und durch radiale Ausrichtung der Heißgas-Strahlen und der bei Teillastbetrieb vorhandenen Kaltluft-Strahlen besonders intensiv. Insbesondere wird diese intensive Vermischung durch die auf der Kugelzone KZ der Mischkammer 1 angeordneten Primärbrennkammern 2 optimiert, da deren Längsachsen in bezug auf die Hauptrichtung der Heißgasströmung H rückwärts geneigt sind.

Fig. 2 zeigt die Anordnung von zwei gemäß Fig. 1 ausgebildeten Gasturbinenbrennkammern auf den gegenüberliegenden Seiten einer insgesamt mit GT bezeichneten Gasturbine. Bei der in der Zeichnung links dargestellten Gasturbinenbrennkammer ist die räumliche Anordnung der Stutzen 40 und des Mannloches 44 auf dem kugelförmigen Brennkammermantel 4 zu erkennen. Bei der in der Zeichnung rechts dargestellten Gasturbinenbrennkammer wurden die Stutzen 40 weggelassen, um auf diese Weise deren Anordnung auf insgesamt vier Breitenkreisen BK des kugelförmigen Brennkammermantels 4 zu verdeutlichen.

Fig. 3 zeigt einen Längsschnitt durch eine Primärbrennkammer 2 und den zugehörigen Vormischbrenner 3. Die Primärbrennkammer 2, die auch als Flammrohr bezeichnet werden könnte, besteht aus einem zylindrischen Flammrohrmantel 21, an dessen einem Ende ein stirnseitiger Abschlußdeckel 22 angeordnet ist und an dessen anderem Ende ein Anschlußflansch 23 angeordnet ist. Der stirnseitige Abschlußdeckel 22 besitzt eine zentrische Öffnung, über welche der Vormischbrenner 3 in die mit einer feuerfesten Auskleidung 24 versehene Primärbrennkammer 2 einmündet. Der Abschlußdeckel 22 besitzt eine weitere, mehr zum äußeren Rand hin angeordnete Öffnung, über welche ein Zündbrenner 25 durch die feuerfeste Auskleidung 24 hindurch in die Primärbrennkammer 2 einmündet. An dem oberen Abschlußflansch 250 des Zündbrenners 25 sind eine Zündelektrode 251, eine Luftzufuhr 252 und eine Gaszufuhr 253 zu erkennen.

Die Öffnungen 20 für den Zutritt der Abschreckluft A sind radial ausgerichtet und gehen durch den Flammrohrmantel 21 und die feuerfeste Auskleidung 24 hindurch. Die Öffnungen 20 befinden sich dabei im Endbereich der Primärbrennkammer 2, welche über den Anschlußflansch 23 auf der in Fig. 1 dargestellten Mischkammer 1 befestigt wird.

Der Vormischbrenner 3 besteht aus einem im wesentlichen zylindrisch ausgebildeten Brennergehäuse 31, welches an einem stirnseitigen Ende einen Drallkörper 32 und eine Brennstoffdüse 33 und am anderen stirnseitigen Ende einen Flammenhalter 34 trägt. In der zwischen dem Drallkörper 32 und dem Flammenhalter 34 gebildeten Vormischkammer 35 wird der über die Brennstoffzuführung 30 zugeführte und in der Brennstoffdüse 33 zerstäubte flüssige Brennstoff verdampft und mit der Brennerluft B vermischt. Damit diese Vermischung möglichst intensiv ist, wird die Brennerluft B beim Durchströmen des Drallkörpers 32 verwirbelt. Das aus der zugeführten Brennerluft B und dem verdampften Brennstoff bestehende homogene Gemisch wird erst in der Primärbrennkammer 2 durch den Zündbrenner 25 gezündet, wobei der Flammenhalter 34 zur Stabilisierung der Flamme dient, aber trotzdem ein Rückschlagen der Flamme in die Vormischkammer 35 verhindert. Zur Befestigung des Vormischbrenners 3 ist ein Flansch 36 vorgesehen, welcher auf dem Abschlußdeckel 22 der Primärbrennkammer 2 wärmeelastisch festgelegt ist.

Bei der Verwendung von gasförmigen Brennstoffen wird ebenfalls innerhalb der Vormischkammer 35 ein homogenes Gemisch mit der Brennerluft B gebildet, wobei die Vorverdampfung dann natürlich entfällt. Anstelle des Zündbrenners 25 kann für die Zündung des Gemisches in der Primärbrennkammer 2 auch ggf. ein elektrischer Zünder verwendet werden.

Die Verbrennung des im Vormischbrenner 3 erzeugten Gemisches wird innerhalb der Primärbrennkammer 2 noch vor den Öffnungen 20 für den Zutritt der Abschreckluft A vollständig abgeschlossen, wobei durch die äußerst kurze Verweilzeit der Brennerluft B in der Flammenzone nur äußerst geringe Mengen an NO_{X} gebildet werden. Die unmittelbar nach der Verbrennungszone zugeführte Abschreckluft A kühlt die Heißgase ab und verhindert durch ein Einfrieren der NO_{X}-Bildungsreaktionen einen weiteren Anstieg der Stickoxide.

## Patentansprüche

1. Gasturbinenbrennkammer mit
- einer Vielzahl von Primärbrennkammern (2), welche in eine gemeinsame Kammer einmünden,
- einer eigenen Luftzufuhr jeder Primärbrennkammer (2),
- einer eigenen, lastabhängig zu- und abschaltbaren Brennstoffzufuhr (30) jeder Primärbrennkammer (2) und mit
- einem kalottenförmigen Abschluß (HK) der gemeinsamen Kammer, auf welchem die Primärbrennkammern (2) derart angeordnet sind, daß ihre Längsachsen sich zumindest annähernd in einem Punkt innerhalb der gemeinsamen Kammer treffen,
gekennzeichnet durch folgende Merkmale:
- die gemeinsame Kammer ist als reine Mischkammer (1) ausgebildet,
- die Mischkammer (1) besitzt die Form einer bis auf die Einmündungsstellen der Primärbrennkammern (2) und bis auf eine Austrittsöffnung (10) allseitig geschlossenen Kugel (K),
- die Mischkammer (1) ist im Bereich der zwischen dem halbkugelförmigen Abschluß (HK) und der Austrittsöffnung (10) liegenden Kugelzone (KZ) mit weiteren Primärbrennkammern (2) bestückt, deren Längsachsen sich mit den Längsachsen der übrigen Primärbrennkammern (2) zumindest annähernd im Mittelpunkt der Kugel (K) treffen.

2. Gasturbinenbrennkammern nach Anspruch 1, dadurch gekennzeichnet, daß sämtliche Primärbrennkammern (2) auf Breitenkreisen der Kugel (K) angeordnet sind.

3. Gasturbinenbrennkammer nach Anspruch 2, dadurch gekennzeichnet, daß die Primärbrennkammern (2) benachbarter Breitenkreise versetzt zueinander angeordnet sind.

4. Gasturbinenbrennkammer nach einem der vorhergehenden Ansprüche, dadurch gekennzeichnet, daß sich an die Austrittsöffnung (10) der Mischkammer (1) ein zylindrischer Übergangsabschnitt (11) anschließt.

5. Gasturbinenbrennkammer nach einem der vorhergehenden Ansprüche, dadurch gekennzeichnet, daß die Brenner der Primärbrennkammern (2) in Stutzen (40) eines äußeren Brennkammermantels (4) eintauchen.

6. Gasturbinenbrennkammer nach Anspruch 5, dadurch gekennzeichnet, daß der Innendurchmesser der Stutzen (40) größer ist, als der Außendurchmesser der Primärbrennkammern (2).

7. Gasturbinenbrennkammern nach Anspruch 5 oder 6, dadurch gekennzeichnet, daß in dem kugelförmigen Brennkammermantel (4) ein zentrales Mannloch (44) vorgesehen ist, welchem eine verschließbare Öffnung der Mischkammer (1) zugeordnet ist.

8. Gasturbinenbrennkammer nach einem der vorhergehenden Ansprüche, dadurch gekennzeichnet, daß die Primärbrennkammern (2) mit Vormischbrenner (3) ausgerüstet sind.

9. Gasturbinenbrennkammer nach Anspruch 8, dadurch gekennzeichnet, daß am Ende der Vormischbrenner (3) Flammenhalter (34) angeordnet sind.

10. Gasturbinenbrennkammer nach einem der vorhergehenden Ansprüche, dadurch gekennzeichnet, daß jeder Primärbrennkammer (2) eine separate Zündeinrichtung zugeordnet ist.

11. Gasturbinenbrennkammer nach einem der vorhergehenden Ansprüche, dadurch gekennzeichnet, daß in dem hinter der Verbrennungszone und vor der Einmündung in die Mischkammer (1) liegenden Bereich der Primärbrennkammern (2) Öffnungen (20) für den Zutritt von Abschreckluft (A) vorgesehen sind.

12. Gasturbinenbrennkammern nach Anspruch 11, dadurch gekennzeichnet, daß die gesamte Mischluft ausschließlich über die Brenner mit abgeschalteter Brennstoffzufuhr (30) und in Form von Abschreckluft (A) über die Öffnungen (20) der Primärbrennkammern (2) in die Mischkammer (1) einleitbar ist.

13. Gasturbinenbrennkammer nach einem der vorhergehenden Ansprüche, dadurch gekennzeichnet, daß die gesamte Verbrennungsluft ausschließlich über die Brenner mit zugeschalteter Brennstoffzufuhr (30) zuführbar ist.

## Claims

1. A gas turbine combustion chamber comprising
- a plurality of primary combustion chambers (2) which open into a common chamber,
- a separate air supply for each primary combustion chamber (2),
- a separate load-dependent, connectable and disconnectable fuel supply (30) for each primary combustion chamber (2), and
- a calotte-shaped closure member (HK) for the common chamber, on which the primary combustion chambers (2) are arranged in such a way that their longitudinal axes at least approximately meet at one point within the common chamber,
characterised by the following features:
- the common chamber is constructed purely as a mixing chamber (1);
- the mixing chamber (1) has the form of a sphere (K) which is closed all round, except for the discharge points of the primary combustion chambers (2) and a discharge orifice (10);
- in the region of the zone of the sphere (KZ), which lies between the hemispherical closure member (HK) and the discharge orifice (10), the mixing chamber (1) is provided with further primary combustion chambers (2), the longitudinal axes of which coincide with the longitudinal axes of the remaining primary combustion chambers (2) at least approximately at the central point of the sphere (K).

2. A gas turbine combustion chamber as claimed in claim 1, characterised in that all the primary combustion chambers (2) are arranged on parallels of latitude of the sphere (K).

3. A gas turbine combustion chamber as claimed in claim 2, characterised in that the primary combustion chambers (2) of adjacent parallels of latitude are staggered with respect to one another.

4. A gas turbine combustion chamber as claimed in one of the preceding claims, characterised in that a cylindrical transition section (11) is fixed at the discharge orifice (10) of the mixing chamber (1).

5. A gas turbine combustion chamber as claimed in one of the preceding claims, characterised in that the burners of the primary combustion chambers (2) extend into tubular connecting members (40) of an outer combustion chamber casing (4).

6. A gas turbine combustion chamber as claimed in claim 5, characterised in that the internal diameter of the connecting members (40) is greater than the external diameter of the primary combustion chambers (2).

7. A gas turbine combustion chamber as claimed in claim 5 or claim 6, characterised in that a central manhole (44), with which a closable opening of the mixing chamber (1) is associated, is arranged in the spherical combustion casing (4).

8. A gas turbine combustion chamber as claimed in one of the preceding claims, characterised in that the primary combustion chambers (2) are equipped with premix burners (3).

9. A gas turbine combustion chamber as claimed in claim 1, characterised in that flame arresters (34) are arranged at the ends of the premix burners (3).

10. A gas turbine combustion chamber as claimed in one of the preceding claims, characterised in that each primary combustion chamber is provided with a separate ignition device.

11. A gas turbine combustion chamber as claimed in one of the preceding claims, characterised in that openings (20) for the admission of quenching air (4) are arranged in the region of the primary combustion chambers (2) which lies behind the combustion zone and in front of the mouth of the mixing chamber (1).

12. A gas turbine combustion chamber as claimed in claim 11, characterised in that the whole of the mixing air can be exclusively introduced into the mixing chamber (1) through the burners with the fuel supply (30) disconnected and, in the form of quenching air (A), through the openings (20) of the primary combustion chambers (2).

13. A gas turbine combustion chamber as claimed in one of the preceding claims, characterised in that the whole of the combustion air can be exclusively suppled through the burners with the fuel supply (30) connected.

## Revendications

1. Chambre de combustion pour turbine à gaz comprenant:
- un grand nombre de chambres de combustion primaire (2) qui débouchent dans une chambre commune;
- une admission d'air propre à chaque chambre de combustion primaire (2);
- une admission de combustible (30), qui peut être branchée et débranchée en fonction de la charge et qui est propre à chaque chambre de combustion primaire (2) et
- une fermeture (HK) en forme de calotte sphérique de la chambre commune sur laquelle les chambres de combustion primaire (2) sont disposées de manière à ce que leurs axes longitudinaux se coupent au moins approximativement en un point à l'intérieur de la chambre commune, remarquable par les caractéristiques suivantes:
- la chambre commune est constituée en simple chambre de mélange (1);
- la chambre de mélange (1) affecte la forme d'une sphère (K) fermée de tout côté à l'exception des emplacements où les chambres de combustion primaire (2) débouchent et d'une ouverture de sortie (10);
- la chambre de mélange (1) est munie, dans la région du segment sphérique (KZ) compris entre la fermeture (HK) de forme hémisphérique et l'ouverture de sortie (10) d'autres chambres de combustion primaire (2), dont les axes longitudinaux coupent les axes longitudinaux des autres chambres de combustion primaire (2) au moins approximativement au centre de la sphère (K).

2. Chambre de combustion pour turbine à gaz suivant la revendication 1, caractérisée en ce que l'ensemble des chambres de combustion primaire (2) est disposé sur des cercles de latitude de la sphère (K).

3. Chambre de combustion pour turbine à gaz suivant la revendication 2, caractérisée en ce que les chambres de combustion primaire (2) de cercles de latitudes voisins, sont disposées de manière décalée les unes par rapport aux autres.

4. Chambre de combustion pour turbine à gaz suivant l'une des revendications précédentes, caractérisé en ce qu'à l'ouverture de sortie (10) de la chambre de mélange (1) se raccorde une section cylindrique de transition (11).

5. Chambre de combustion pour turbine à gaz suivant l'une des revendications précédentes, caractérisée en ce que les brûleurs des chambres de combustion primaire (2) pénètrent dans des raccords (40) d'une enveloppe extérieure (4) des chambres de combustion.

6. Chambre de combustion pour turbine à gaz suivant la revendication 5, caractérisée en ce que le diamètre intérieur des raccords (40) est supérieur au diamètre extérieur des chambres de combustion primaire (2).

7. Chambre de combustion pour turbine à gaz suivant la revendication 5 ou 6, caractérisée en ce que dans l'enveloppe des chambres de combustion (4), qui a une forme sphérique, est prévu trou d'homme (44) central, auquel est associée une ouverture de la chambre de mélange (1), qui peut être fermée.

8. Chambre de combustion pour turbine à gaz suivant l'une des revendications précédentes, caractérisée en ce que les chambres de combustion primaire (2) sont munies de brûleurs de prémélange (3).

9. Chambre de combustion pour turbine à gaz suivant la revendication 8, caractérisée en ce qu'à l'extrémité des brûleurs de prémélange (3) sont disposés des accrocheurs de flammes (34).

10. Chambre de combustion pour turbine à gaz suivant l'une des revendications précédentes, caractérisée en ce qu'à chaque chambre de combustion primaire (2) est associé un dispositif d'allumage distinct.

11. Chambre de combustion pour turbine à gaz suivant l'une des revendications précédentes, caractérisée en ce que dans la région des chambres de combustion primaire (2), se trouvant en aval de la zone de combustion et en amont du débouché dans la chambre de mélange (1), sont prévues des ouvertures (20) pour l'admission d'air de refroidissement (A).

12. Chambre de combustion pour turbine à gaz suivant la revendication 1, caractérisée en ce que l'ensemble de l'air de mélange peut être introduit exclusivement dans la chambre de mélange (1) par les brûleurs dont l'admission de combustible (30) est fermée et sous forme d'air de refroidissement (A) par les ouvertures (20) des chambres de combustion primaire (2).

13. Chambre de combustion pour turbine à gaz suivant l'une des revendications précédentes, caractérisée en ce que l'ensemble de l'air de combustion peut être admis exclusivement par les brûleurs dont l'admission de combustible (30) est ouverte.
